# EUROPÄISCHE PATENTSCHRIFT

(11) **EP 1 500 412 B1**
(45) Veröffentlichungstag und Bekanntmachung des Hinweises auf die Patenterteilung: **16.12.2009**
(21) Anmeldenummer: 04015011.2
(22) Anmeldetag: 25.06.2004
(51) Int. Cl.: A62C 3/07

(54) **Vorrichtung zur Brandbekämpfung in einem Kraftfahrzeug insbesondere Nutzfahrzeug**
Device for fire fighting in a vehicle in particular utility vehicle
Dispositif de lutte contre l'incendie dans un véhicule à moteur notamment véhicule utilitaire

(30) Priorität: 23.07.2003 DE 10333382
(43) Veröffentlichungstag der Anmeldung: 26.01.2005
(73) Patentinhaber: MAN Nutzfahrzeuge Aktiengesellschaft, 80995 München (DE)
(72) Erfinder: Eberle, Andreas, 80687 München (DE)

(56) Entgegenhaltungen:
- EP-A- 1 040 947
- US-A- 5 515 691
- US-A- 5 918 679
- US-B1- 6 334 490

## Beschreibung

Die Erfindung betrifft eine Vorrichtung zur Brandbekämpfung in einem Kraftfahrzeug, insbesondere Nutzfahrzeug mit einer in Bereitschaft gehaltenen Löschflüssigkeit, einer Druckquelle und einer Sprüheinrichtung, über welche durch den Druck der Druckquelle ein Löschmedium, insbesondere Löschflüssigkeit an die Brandstelle gebracht wird.

Es ist bekannt, in einem Kraftfahrzeug ein unter Druck stehendes Löschmittel in Bereitschaft zu halten. Ferner sind in Flugzeugen zur Brandbekämpfung am Triebwerk Sprinkleranlagen bekannt. Auch ist es bekannt, durch Fluten des Motorraumes des Fahrzeugs mit inerten Gasen aus Kartuschen einen Brand zum Erlöschen zu bringen. Auch die Nutzungvorhandener Flüssigkeiten ist bekannt, z.B. nutzt US 5 515 691 Klimanlagenkühlmittel als Löschmittel.

Bei der Bereitstellung eines unter Druck stehenden Löschmediums ist es erforderlich, dieses in einem Spezialbehälter im Fahrzeug an einer geeigneten Stelle in Bereitschaft zu halten. Zur Bekämpfung des Brandes, insbesondere im Motorraum ist es erforderlich, den Behälter aus seiner Halterung zu lösen, was bei einem aufgrund brennbarer Einbauten in der Nähe des Brandherdes sich rasch ausbreitendem Brand nicht mehr möglich ist. Bei Sprinkleranlagen ist die Bereitstellung der Löschflüssigkeit in einem zusätzlichen Behälter erforderlich. Hierzu wird im Fahrzeug ein zusätzlicher Platzbedarf benötigt.

Aufgabe der Erfindung ist es, eine Vorrichtung der eingangs genannten Art zu schaffen, mit welcher bei geringem Aufwand eine rasche und sichere Brandbekämpfung im Fahrzeug erreicht wird.

Diese Aufgabe wird erfindungsgemäß durch die kennzeichnenden Merkmale des Patentanspruches 1 gelöst.

Bei der Erfindung wird der Förderdruck, mit welchem das Druckmedium, insbesondere die Löschflüssigkeit an den Brandort gebracht wird, von einer für den Fahrbetrieb im Fahrzeug ohnehin vorhandenen und in einem oder mehreren Luftbehältern vorgesehen Betriebsdruckluft geliefert. Bei einem Brand im Fahrzeug, insbesondere im Motorraum wird die Löschflüssigkeit mit dem von der Betriebsdruckluft generierten Förderdruck beaufschlagt und zur Sprüheinrichtung, welche eine oder mehrere Sprühdüsen aufweist, transportiert. Vorzugsweise wird als Löschflüssigkeit die im Motorkühlsystem vorhandene Kühlflüssigkeit verwendet. Hierdurch wird ein zusätzlicher Behälter für die Löschflüssigkeit überflüssig. Dadurch kann Raum und Gewicht im Fahrzeug, insbesondere Nutzfahrzeug, eingespart werden. Die Kühlflüssigkeitsmenge in einem Nutzfahrzeug beträgt ca. 50 bis 60 l. Mit dieser Flüssigkeitsmenge kann ein Brand im Fahrzeug, insbesondere im Motorraum wirksam bekämpft werden. Bordeigene Druckluft, welche als Betriebsdruckluft im Fahrzeug ohnehin vorhanden ist, steht in mehreren Druckluftbehältern, insbesondere bei Nutzfahrzeugen zur Verfügung. Vor allem an brandgefährdeten Motorstellen, wie z.B. Turbolader, können gezielt angeordnete Sprühdüsen oder ähnliche Sprüheinrichtungen für die Löschflüssigkeit, insbesondere Kühlflüssigkeit vorgesehen sein. Dadurch wird bereits beim Entstehen eines Brandes, der durch entsprechende Feuermelder oder ähnliche Sensoren schon frühzeitig erfasst werden kann, ein sich weiter ausdehnender Brand wirkungsvoll unterbunden.

Diese Brandbekämpfung kann mit relativ geringem Aufwand durch eine Steuereinrichtung, welche gesteuerte Ventile aufweist, verwirklicht werden. Die in der Steuereinrichtung vorhandenen Ventile werden im Brandfall auf Durchlass geschaltet, wodurch der von der Betriebsdruckluft gelieferten Förderdruck auf die Löschflüssigkeit, insbesondere Kühlflüssigkeit wirkt. Dabei können die Ventile durch einen von der Betriebsdruckluft bewirkten Steuerdruck in die geöffnete Stellung gebracht werden, so dass die Löschflüssigkeit, insbesondere Kühlflüssigkeit an die Sprüheinrichtung weitergeleitet wird.

Die Steuereinrichtung kann in der Weise ausgebildet sein, dass die aus dem Kühlsystem entnommene Kühlflüssigkeit direkt an die Sprüheinrichtung am Brandort über ein geöffnetes Ventil oder mehrere geöffnete Ventile geliefert wird. Die Kühlflüssigkeit im Kühlsystem wird dabei mit einem Druck von ca. 1 bis 3 bar beaufschlagt, wobei dieser Druck gegebenenfalls über einen Druckminderer aus der Betriebsdruckluft gebildet wird.

Es ist jedoch auch möglich, durch einen aus einer Betriebsdruckluft gewonnenen Druck im Kühlsystem einen Behälter mit Kühlflüssigkeit, beispielsweise bei 1 bis 2 bar zu füllen, und anschließend mit vorzugsweise dem maximalen von der Betriebsdruckluft gelieferten Förderdruck, welcher etwa 8 bis 10 bar betragen kann, die Kühlflüssigkeit über ein geöffnetes Ventil der Sprüheinrichtung zur Brandbekämpfung zuzuführen.

Der Förderdruck kann unter Umständen auch von einer an Bord befindlichen elektrischen Pumpe, welche von der am Ort des Fahrzeugs vorhandenen gespeicherten Energie gespeist wird, erzeugt werden. Auch kann die Löschflüssigkeit in einem separat mitgeführten Behälter in Bereitschaft gehalten werden.

Weiterhin können die Sprühdüsen mit Staubkappen versehen sein, die abfallen, wenn die Düsen mit der druckbehafteten Flüssigkeit beaufschlagt werden.

Durch die Erfindung wird eine vorzeitige Bekämpfung eines im Fahrzeug, insbesondere im Motorraum entstehenden Brandes ermöglicht. Hierdurch wird vermieden, dass der Brand auf in der Nähe liegende Teile des Fahrzeugaufbaus übergreift. Insbesondere bei Omnibussen ist eine derartige vorzeitige Brandbekämpfung von großer Bedeutung.

Anhand der Figuren wird an Ausführungsbeispielen die Erfindung noch näher erläutert.

Es zeigt
Fig. 1 schematisch ein erstes Ausführungsbeispiel; und
Fig. 2 schematisch ein zweites Ausführungsbeispiel.

Die dargestellten Ausführungsbeispiele besitzen eine Sprüheinrichtung 8 in Form von mehreren Sprühdüsen, die in brandgefährdete Stellen des Kraftfahrzeugs, insbesondere in einen Motorraum 22 gerichtet sind. Die Sprühdüsen der Sprüheinrichtung 8 sind insbesondere auf brandgefährdete Motorstellen, z.B. den Turbolader gerichtet.

Die Sprühdüsen der Sprüheinrichtung 8 können über eine noch zu erläuternde Steuereinrichtung an ein Motorkühlsystem 3 (Fig. 1 oder Fig. 2) angeschlossen werden. Die Kühlsysteme 3 der Ausführungsbeispiele sind in bekannter Weise über Kühlleitungen 23 mit dem Motor verbunden.

Um im Brandfall die Kühlflüssigkeit der Kühlsysteme 3 aus den Kühlern zu den Düsen der Sprüheinrichtungen 8 zu transportieren, wird bei den dargestellten Ausführungsbeispielen zur Bildung des Förderdruckes eine Betriebsdruckluft D (Fig. 1) bzw. D1 und D2 (Fig. 2), welche als bordeigene Druckluft in großer Menge in mehreren Luftbehältern zu Verfügung steht, verwendet.

Bei dem in Fig. 1 dargestellten Ausführungsbeispiel ist hierzu ein Betätigungsventil 1 vorgesehen, welches im normalen Fahrzeugbetrieb die in Fig. 1 dargestellte Position einnimmt. In dieser Position wird das Kühlsystem 3 bzw. dessen Kühler über eine Luftleitung 24 und einen Entlüftungskanal eines steuerbaren Ventils 6 mit einer Entlüftungsstelle E2 verbunden und entlüftet. Eine Flüssigkeitsleitung 5, welche von einer unten liegenden Anschlussstelle 26 am Kühler des Kühlsystems 3 zu der Sprüheinrichtung 8 gelegt ist, wird im Normalbetrieb, welcher in der Fig. 1 dargestellt ist, unterbrochen. Diese Unterbrechung erfolgt durch das Ventil 6, welches sich in seiner geschlossenen Stellung befindet. Im Brandfall wird das Betätigungsventil 1 so betätigt, dass die Betriebsdruckluft D über einen Druckminderer 2 in einer oberen, insbesondere höchstgelegenen Einmündungsstelle 25 an das Kühlsystem 3 angeschlossen wird. Der Druckminderer 2 ist hierzu über eine Luftleitung 4 mit der Mündungsstelle 25 am Kühlsystem 3 verbunden. Durch den Druckminderer 2 wird der relativ hohe Druck der Betriebsdruckluft D auf einen für das Kühlsystem 3 zulässigen Druck von beispielsweise 1 bis 3 bar reduziert. Dieser Druck reicht aus, um Kühlflüssigkeit durch die Flüssigkeitsleitung 5 der Sprüheinrichtung 8 zuzuleiten. Beim Schließen des Betätigungsventils 1 im Brandfall wird der von der Betriebsdruckluft D gelieferte Druck über eine Luftleitung 7 zum Ventil 6 geleitet, so dass dieses aus der in der Figur 1 dargestellten geschlossenen Stellung in eine Durchlassstellung gebracht wird. Die Verstellung des Ventils 6 erfolgt gegen die Kraft einer Feder, durch welche das Ventil in die in Fig. 1 dargestellte Ausgangsstellung vorgespannt wird. Beim Öffnen des Ventils 6 erfolgt ein direkter Anschluss der Kühlflüssigkeit des Kühlsystems 3 über die so geöffnete Flüssigkeitsleitung 5 an die Düsen der Sprüheinrichtung 8.

Beim Schließen des Betätigungsventils 1, d.h. beim Zurückbringen des Betätigungsventils 1 in die in der Fig. 1 dargestellte Position wird das Ventil 6 über die Luftleitung 7 und einen im Betätigungsventil 1 vorgesehenen Entlüftungskanal, welcher mit einer Entlüftungsstelle E1 verbunden wird, entlüftet. Das Ventil 6 wird wieder in seine in der Fig. 1 dargestellte Ausgangsposition zurückgebracht wird. Die Flüssigkeitsleitung 5 wird hierdurch geschlossen. Das Kühlsystem wird dann wieder über den im Ventil 6 befindlichen Entlüftungskanal und die Entlüftungsstelle E2 entlüftet, wie es in Fig. 1 dargestellt ist.

Um das Betätigungsventil 1 zu öffnen, kann dieses von Hand oder elektrisch betätigt werden. Die Betätigung kann auch in Abhängigkeit von einem Feuermelder (Temperaturmelder) oder einem entsprechenden temperaturempfindlichen Sensor erfolgen. Für die Handbetätigung kann beispielsweise an der Armaturentafel eine Warnleuchte vorgesehen sein, um den Fahrer zur Betätigung des Ventils, beispielsweise mit Hilfe eines in Reichweite vorgesehenen Druckknopfes oder dergleichen zu veranlassen.

Bei dem in der Fig. 2 dargestellten Ausführungsbeispiel ist zwischen dem Kühlsystem 3 und der Sprüheinrichtung 8 ein Behälter 27 vorgesehen, in welchen im Brandfall die Kühlflüssigkeit mit einem relativ geringem Förderdruck eingebracht wird und mit einem hohen Förderdruck an die Sprüheinrichtung 8 weitergegeben wird. In der Fig. 2 befinden sich die Ventile der Steuereinrichtung in ihrer Ruhestellung, welche bei normalen Fahrbetrieb vorliegt. Das Betätigungsventil 1 ist über ein Steuerventil 19 und eine Leitung 9 mit der Oberseite des Behälters 27 zur Entlüftung des Behälters 27 verbunden. Hierzu ist die Leitung 9 über ein Entlüftungskanal des Betätigungsventils 1 mit einer Entlüftungsstelle E1 verbunden. Ein Ventil 21 wird durch Federkraft in eine Ruhelage gedrückt. Hierbei ist eine von einem Druckminderer 2 zur oben liegenden Mündungsstelle 25 am Kühlsystem 3 führende Luftleitung 11 unterbunden. Ein Teil der Luftleitung 11, welcher mit dem Kühlsystem 3 verbunden ist, ist in der Ruhelage des Ventils 21 über einen Entlüftungskanal im Ventil 21 mit einer Entlüftungsstelle 21 verbunden. Hierdurch wird das Kühlsystem 3 entlüftet.

Durch die Ruhelage des Ventils 21 wird ferner eine Flüssigkeitsverbindung, welche durch Flüssigkeitsleitungen 10, 12 zwischen dem Kühlsystem 3 und dem Behälter 27 gebildet wird, unterbrochen. Die Flüssigkeitsleitung 12 ist an der am Kühlsystem 3 unten liegenden Anschlussstelle 26 beispielsweise an den Kühler angeschlossen.

Ein zwischen dem Behälter 27 und der Sprüheinrichtung 8 in Flüssigkeitsleitungen 16 und 17 liegendes Ventil 20 ist in der in Fig. 2 dargestellten Ruhelage ebenfalls geschlossen.

Im Brandfall wird das in Ruhestellung befindliche Betätigungsventil 1 manuell oder automatisch, beispielsweise bedingt durch aus dem Motorraum kommende Sensorsignale so verstellt, dass die Betriebsdruckluft D1 an die Steuereinrichtung zur Lieferung der Kühlflüssigkeit des Kühlsystems 3 als Löschmittel zu der Sprüheinrichtung 8 angeschlossen wird. Dabei wird ferner mechanisch oder elektrisch, beispielsweise infolge eines vom Füllstand messenden Sensor 15 abgegebenen und den leeren Behälter 27 angebenden Signals das Ventil 19 so betätigt, dass die gekreuzten Ventilkanäle die Betriebsdruckluft D1 mit einer zum Ventil 21 geführten Luftleitung 13 und die Entlüftungsstelle E1 mit der in den Behälter 27 geführten Luftleitung 9 verbinden. Dadurch wird der Behälter 27 über die Luftleitung 9 zur Entlüftungsstelle E1 hin entlüftet und das Ventil 21 mit einem Steuerdruck in der Luftleitung 13 beaufschlagt, so dass das Ventil 21 gegen die Federkraft in eine geöffnete Stellung gebracht wird. In dieser Stellung wird ein mit Betriebsdruckluft D2 verbundener Druckminderer 4 über die Luftleitung 11 mit dem Kühlsystem 3 verbunden. Hierdurch wird ein Druckaufbau von etwa 1 bis 3 bar im Kühler des Kühlsystems 3 hergestellt. Gleichzeitig wird die an den Kühler des Kühlsystems 3 in der Anschlussstelle 26 angeschlossene Flüssigkeitsleitung 12 mit der zum Behälter 27 führenden Flüssigkeitsleitung 10 verbunden. Aufgrund des im Kühler des Kühlsystems 3 aufgebauten Förderdruckes wird Kühlflüssigkeit in den Behälter 27 gefördert. Dabei sind die vom Behälter 27 zur Sprüheinrichtung 8 führenden Flüssigkeitsleitungen 16 und 17 noch voneinander durch das Ventil 20, welches durch Federkraft in die in der Fig. 2 dargestellte Ruheposition vorgespannt ist, getrennt.

Der Behälter 27 wird somit so lange befüllt, bis vom Füllstandssensor 15 ein weiteres Signal abgegeben wird, welches die Befüllung des Behälters 27 angibt. Durch dieses Signal wird das Steuerventil 19 in die in der Fig. 2 dargestellte Ruheposition zurückgebracht. Hierdurch wird der Behälter 27 über die Luftleitung 9 und verzögert durch eine Drossel 18 in der Luftleitung 9 mit dem Druck der Betriebsdruckluft D1 beaufschlagt. Über eine Leitung 14, welche von der Leitung 9 abgezweigt ist, wird das Ventil 20 gegen die die Ruhestellung herstellende Federkraft auf Durchlass geschaltet. Ferner wird gleichzeitig das Ventil 21 über die Luftleitung 13 mit der Entlüftungsstelle E1 verbunden, so dass das Ventil 21 in die in der Fig. 2 dargestellte Ruheposition zurückkehrt. Dabei werden die Flüssigkeitsleitungen 10 und 12 voneinander getrennt, so dass vom Behälter 27 keine Flüssigkeit mehr in den Kühler des Kühlsystems 3 zurückfließen kann. Außerdem wird der Druckminderer 4 vom Kühler des Kühlsystems 3 getrennt und der Kühler an die Entlüftungsstelle E2, wie es in Fig. 2 dargestellt ist, über die Luftleitung 11 angeschlossen.

In dieser durch die Steuereinrichtung hergestellten Betriebsstellung der einzelnen Ventile ist gewährleistet, dass durch den im Behälter 27 von der Betriebsdruckluft D1 hergestellten hohen Druck von beispielsweise 8 bis 10 bar die Kühlflüssigkeit im Behälter 27 über die Flüssigkeitsleitungen 16 und 17, welche nunmehr über das auf Durchlass geschaltete Ventil 20 miteinander verbunden sind, der Sprüheinrichtung 8 zugeleitet wird. Die Kühlflüssigkeit wird damit als Löschmittel an die Brandstelle, insbesondere an eine Brandstelle im Motorraum 22 gebracht.

Wenn der Behälter 27 weitgehend geleert ist, wird vom Sensor 15 ein Signal abgegeben, durch welches, wie oben schon erläutert, das Steuerventil 19 mit den gekreuzten Ventilkanälen in die Luftleitungen 9 und 13 eingebracht wird. Es wiederholt sich dann der oben erläuterte Füllvorgang des Behälters 27 mit anschließender Entleerung über die Sprüheinrichtung 8.

Zur Steuerung des Steuerventils 19 kann eine mechanische Vorrichtung, z.B. ein Schwimmer mit mechanischer Verbindung zum Steuerventil 19 vorgesehen sein. Ferner eignet sich ein Ventil, welches mit Steuerdruck auf das Steuerventil 19 einwirkt. Außerdem kann das Steuerventil 19 elektrisch oder elektromagnetisch, bedingt durch ein elektrisches Signal des Füllstandssensors 15 betätigt werden.

### Bezugszeichenliste:

- 1: Betätigungsventil
- 2: Druckminderer
- 3: Kühlsystem
- 4: Luftleitung
- 5: Flüssigkeitsleitung
- 6: Ventil
- 7: Luftleitung
- 8: Sprüheinrichtung
- 9: Luftleitung
- 10: Flüssigkeitsleitung
- 11: Luftleitung
- 12: Flüssigkeitsleitung
- 13: Luftleitung
- 14: Luftleitung
- 15: Sensor
- 16: Flüssigkeitsleitung
- 17: Flüssigkeitsleitung
- 18: Drossel
- 19: Steuerventil
- 20: Ventil
- 21: Ventil
- 22: Motorraum
- 23: Kühlleitungen
- 24: Entlüftungsleitung
- 25: Mündungsstelle
- 26: Anschlussstelle
- 27: Behälter

## Patentansprüche

1. Vorrichtung zur Brandbekämpfung in einem Kraftfahrzeug, insbesondere Nutzfahrzeug mit einer in Bereitschaft gehaltenen Löschflüssigkeit, einer Druckquelle und einer Sprüheinrichtung, über welche durch den Druck der Druckquelle Löschflüssigkeit an eine Brandstelle zu bringen ist, **dadurch gekennzeichnet, dass** die Löschdruckquelle von einer für den Fahrzeugbetrieb im Fahrzeug in einem oder mehreren Luftbehältern vorhandenen Betriebsdruckluft (D; D1, D2) gebildet ist, wobei in einem Brand im Fahrzeug die Löschflüssigkeit mit einem von der Betriebsdruckluft generierten Förderdruck zu beaufschlagen ist.

2. Vorrichtung nach Anspruch 1, **dadurch gekennzeichnet, dass** die Löschflüssigkeit von der Motorkühlflüssigkeit gebildet ist.

3. Vorrichtung nach Anspruch 1 oder 2, **dadurch gekennzeichnet, dass** mit einer gesteuerte Ventile (1, 6; 1, 19, 20, 21) aufweisenden Steuereinrichtung der von der Betriebsdruckluft generierte Förderdruck an die Löschflüssigkeit und die Löschflüssigkeit an die Sprüheinrichtung (8) anzuschließen sind.

4. Vorrichtung nach einem der Ansprüche, 2 bis 3, **dadurch gekennzeichnet, dass** die Kühlflüssigkeit des Kühlsystems (3) über wenigstens eine Leitung (5; 10, 12, 16, 17), in welcher wenigstens ein im Normalbetrieb geschlossenes und im Brandfall geöffnetes Ventil (6; 20, 21) vorgesehen ist, mit der Sprüheinrichtung verbunden ist.

5. Vorrichtung nach Anspruch 4, **dadurch gekennzeichnet, dass** das Ventil (6; 21) einen an eine Entlüftungsstelle (E2) anzuschließenden Entlüftungskanal aufweist, welcher im Normalbetrieb über eine Entlüftungsleitung (24; 11) mit dem Kühlsystem (3) verbunden ist.

6. Vorrichtung nach Anspruch 4, **dadurch gekennzeichnet, dass** die zur Sprüheinrichtung (8) führende Leitung (5; 12) an einer am Kühler des Kühlsystems (3) unten liegenden Anschlussstelle (26) an das Kühlsystem (3) angeschlossen ist.

7. Vorrichtung nach Anspruch 5, **dadurch gekennzeichnet, dass** die Entlüftungsleitung (24; 11) an einer oben liegenden Mündungsstelle (25) an den Kühler des Kühlsystems (6) angeschlossen ist.

8. Vorrichtung nach einem der Ansprüche 2 bis 7, **dadurch gekennzeichnet, dass** die Betriebsdruckluft (D; D2) über einen Druckminderer (2) an das Kühlsystem (3) anzuschließen ist.

9. Vorrichtung nach einem der 3 bis 8, **dadurch gekennzeichnet, dass** das Kühlsystem (3) im Brandfall bei auf Durchlass geschaltetem Ventil (6) direkt an die Sprüheinrichtung (8) anzuschließen ist.

10. Vorrichtung nach einem der Ansprüche 2 bis 8, **dadurch gekennzeichnet, dass** das Kühlsystem (3) über einen Behälter (27), in den Kühlflüssigkeit vom Kühlsystem (3) durch den vom Betriebsluftdruck (D2) generierten Förderdruck einzufüllen ist, mit der Sprüheinrichtung (8) verbunden ist.

11. Vorrichtung nach Anspruch 10, **dadurch gekennzeichnet, dass** die Kühlflüssigkeit aus dem Behälter (27) über ein im Brandfall zu öffnendes Ventil (20) zur Sprüheinrichtung (8) durch einen von der Betriebsdruckluft (D1) gebildeten Förderdruck, insbesondere von der Betriebsdruckluft maximal generierten Förderdruck zu transportieren ist.

12. Vorrichtung nach Anspruch 10 oder 11, **dadurch gekennzeichnet, dass** bei der Zuführung der Kühlflüssigkeit aus dem Behälter (27) zur Sprüheinrichtung (8) die vom Behälter (27) zum Kühlsystem (3) führende Leitungsverbindung geschlossen ist.

13. Vorrichtung nach einem der Ansprüche 3 bis 12, **dadurch gekennzeichnet, dass** die in den Luftleitungen und/oder Flüssigkeitsleitungen vorgesehenen steuerbaren Ventile (6, 20, 21) durch einen von der Betriebsdruckluft (D; D1, D2) generierten Steuerdruck zu betätigen sind.

14. Vorrichtung nach einem der Ansprüche 3 bis 13, **dadurch gekennzeichnet, dass** die Betriebsdruckluft (D; D1, D2) mittels Ventilbetätigung der Steuereinrichtung zuzuführen ist.

15. Vorrichtung nach Anspruch 1, **dadurch gekennzeichnet, dass** die Löschflüssigkeit in einem im Fahrzeug untergebrachten Behälter, welcher im Brandfall an die Betriebsdruckluft (D; D1, D2) anzuschließen ist, in Bereitschaft gehalten wird.

16. Vorrichtung nach einem der Ansprüche 1 bis 15, **dadurch gekennzeichnet, dass** die Sprüheinrichtung (8) in den Motorraum (22), insbesondere auf brandgefährdete Stellen des Kraftfahrzeugs gerichtet ist.

## Claims

1. Device for fire fighting in a vehicle, in particular a commercial vehicle, having an extinguishing fluid which is kept ready, a pressure source and a spraying device via which extinguishing fluid is to be brought to a fire by means of the pressure of the pressure source, **characterised in that** the extinguishing pressure source is formed by compressed operating air (D; D1, D2) which is present in one or a plurality of air tanks in the vehicle for operating the vehicle, wherein in the event of a fire in the vehicle a feed pressure which is generated by the compressed operating air is to be applied to the extinguishing fluid.

2. Device according to Claim 1, **characterised in that** the extinguishing fluid is formed by the engine coolant.

3. Device according to Claim 1 or 2, **characterised in that** the feed pressure which is generated by the compressed operating air is to be attached to the extinguishing fluid and the extinguishing fluid is to be attached to the spraying device (8) with a control device which has controlled valves (1, 6; 1, 19, 20, 21).

4. Device according to one of Claims 2 to 3, **characterised in that** the coolant of the cooling system (3) is connected to the spraying device via at least one line (5; 10, 12, 16, 17) in which at least one valve (6; 20, 21) is provided, which is closed during normal operation and open in the event of a fire.

5. Device according to Claim 4, **characterised in that** the valve (6; 21) has a ventilation duct which is to be attached at a ventilation point (E2) and is connected to the cooling system (3) via a breather line (24; 11) during normal operation.

6. Device according to Claim 4, **characterised in that** the line (5; 12) which leads to the spraying device (8) is attached to the cooling system (3) at an attachment point (26) which is situated at the bottom of the cooler of the cooling system (3).

7. Device according to Claim 5, **characterised in that** the breather line (24; 11) is attached to the cooler of the cooling system (6) at an upper opening point (25).

8. Device according to one of Claims 2 to 7, **characterised in that** the compressed operating air (D; D2) is to be attached to the cooling system (3) by means of a pressure regulator (2).

9. Device according to one of Claims 3 to 8, **characterised in that** the cooling system (3) is to be attached directly to the spraying device (8) when the valve (6) has been switched to open in the event of a fire.

10. Device according to one of Claims 2 to 8, **characterised in that** the cooling system (3) is connected to the spraying device (8) by means of a tank (27), into which coolant from the cooling system (3) is to be introduced by the feed pressure which is generated by the compressed operating air (D2).

11. Device according to Claim 10, **characterised in that** the coolant is to be transported out of the tank (27) via a valve (20), which is to be opened in the event of a fire, to the spraying device (8) by a feed pressure which is formed by the compressed operating air (D1), in particular feed pressure which is generated maximally by the compressed operating air.

12. Device according to Claim 10 or 11, **characterised in that**, when the coolant is fed from the tank (27) to the spraying device (8), the line connection which leads from the tank (27) to the cooling system (3) is closed.

13. Device according to one of Claims 3 to 12, **characterised in that** the controllable valves (6, 20, 21) which are provided in the air lines and/or fluid lines are to be actuated by a control pressure which is generated by the compressed operating air (D; D1, D2).

14. Device according to one of Claims 3 to 13, **characterised in that** the compressed operating air (D; D1, D2) is to be fed to the control device by valve actuation.

15. Device according to Claim 1, **characterised in that** the extinguishing fluid is kept ready in a tank which is accommodated in the vehicle, which tank is to be attached to the compressed operating air (D; D1, D2) in the event of a fire.

16. Device according to one of Claims 1 to 15, **characterised in that** the spraying device (8) in directed into the engine compartment (22), in particular at points of the vehicle which are at risk of fire.

## Revendications

1. Dispositif pour la lutte contre l'incendie dans un véhicule automobile, en particulier un véhicule industriel, avec un liquide d'extinction tenu à disposition à tout moment, une source de pression et un dispositif de pulvérisation par l'intermédiaire duquel le liquide d'extinction est amené à l'endroit de l'incendie grâce à la pression générée par la source de pression, **caractérisé en ce que** la source de pression d'extinction est constituée par l'air comprimé de service (D ; D1, D2) disponible dans un ou plusieurs réservoirs pneumatiques pour assurer le fonctionnement du véhicule, le liquide d'extinction devant être alimenté à une pression d'alimentation générée par l'air comprimé de service en cas d'incendie dans le véhicule.

2. Dispositif selon la revendication 1, **caractérisé en ce que** le liquide d'extinction est constitué du liquide de refroidissement du moteur.

3. Dispositif selon la revendication 1 ou 2, **caractérisé en ce que** la pression d'alimentation générée par l'air comprimé de service est raccordée au liquide d'extinction et le liquide d'extinction raccordé au dispositif de pulvérisation (8) par le biais d'un dispositif de commande présentant des vannes commandées (1, 6 ; 1, 19, 20, 21).

4. Dispositif selon la revendication 2 ou 3, **caractérisé en ce que** le liquide de refroidissement du système de refroidissement (3) est relié au dispositif de pulvérisation par l'intermédiaire d'au moins une conduite (5 ; 10, 12, 16, 17) dans laquelle est prévue au moins une vanne (6 ; 20, 21) fermée en fonctionnement normal et ouverte en cas d'incendie.

5. Dispositif selon la revendication 4, **caractérisé en ce que** la vanne (6 ; 21) présente un conduit de purge d'air à raccorder à un point de purge d'air (E2), conduit qui est relié, en fonctionnement normal, au système de refroidissement (3) par l'intermédiaire d'une conduite de purge d'air (24 ; 11).

6. Dispositif selon la revendication 4, **caractérisé en ce que** la conduite (5 ; 12) menant vers le dispositif de pulvérisation (8) est raccordée au système de refroidissement (3) au niveau d'un point de raccordement (26) situé en bas sur le radiateur du système de refroidissement (3).

7. Dispositif selon la revendication 5, **caractérisé en ce que** la conduite de purge d'air (24 ; 11) est raccordée au radiateur du système de refroidissement (3) au niveau d'un point d'embouchure (25) situé en haut.

8. Dispositif selon l'une des revendications 2 à 7, **caractérisé en ce que** l'air comprimé de service (D ; D2) est raccordé au système de refroidissement (3) par l'intermédiaire d'un détendeur (2).

9. Dispositif selon l'une des revendications 3 à 8, **caractérisé en ce que** le système de refroidissement (3) doit être relié directement au dispositif de pulvérisation (8) en cas d'incendie lorsque la vanne (6) est commutée en position de passage.

10. Dispositif selon l'une des revendications 2 à 8, **caractérisé en ce que** le système de refroidissement (3) est relié au dispositif de pulvérisation (8) par l'intermédiaire d'un réservoir (27) dans lequel est rempli du liquide de refroidissement en provenance du système de refroidissement (3) du fait de la pression d'alimentation générée par la pression pneumatique de service (D2).

11. Dispositif selon la revendication 10, **caractérisé en ce que** le liquide de refroidissement doit être transporté à partir du réservoir (27) vers le dispositif de pulvérisation (8) par l'intermédiaire d'une vanne (20) qui ouvre en cas d'incendie grâce à une pression d'alimentation générée par l'air comprimé de service (D1), en particulier à la pression d'alimentation maximale générée par l'air comprimé de service.

12. Dispositif selon la revendication 10 ou 11, **caractérisé en ce que** la connexion de conduite reliant le réservoir (27) au système de refroidissement (3) est obturée lors de l'amenée du liquide de refroidissement du réservoir (27) vers le dispositif de pulvérisation (8).

13. Dispositif selon l'une des revendications 3 à 12, **caractérisé en ce que** les vannes (6, 20, 21) commandables prévues dans les conduites d'air et/ou de liquide doivent être actionnées par une pression de commande générée par l'air comprimé de service (D ; D1, D2).

14. Dispositif selon l'une des revendications 3 à 13, **caractérisé en ce que** l'air comprimé de service (D ; D1, D2) doit être amené au moyen de l'actionnement des vannes du dispositif de commande.

15. Dispositif selon la revendication 1, **caractérisé en ce que** le liquide d'extinction est tenu à disposition à tout moment dans un réservoir disposé dans le véhicule, le réservoir étant relié à l'air comprimé de service (D ; D1, D2) en cas d'incendie.

16. Dispositif selon l'une des revendications 1 à 15, **caractérisé en ce que** le dispositif de pulvérisation (8) est dirigé vers le compartiment moteur (22), en particulier vers les endroits du véhicule les plus exposés aux incendies.
